# FASCICULE DE BREVET EUROPEEN

(11) **EP 1 678 698 B1**
(45) Date de publication et mention de la délivrance du brevet: **21.03.2007**
(21) Numéro de dépôt: 04803731.1
(22) Date de dépôt: 29.10.2004
(51) Int. Cl.: G09F 3/20, A47F 5/08, A47F 5/00

(54) **DISPOSITIF D'AFFICHAGE, NOTAMMENT POUR L'AFFICHAGE ELECTRONIQUE DES PRIX**
ANZEIGEVORRICHTUNG INSBESONDERE ZUR ELEKTRONISCHE ANZEIGE VON PREISEN
DISPLAY DEVICE PARTICULARLY FOR ELECTRONIC DISPLAY OF PRICES

(30) Priorité: 31.10.2003 FR 0312809
(43) Date de publication de la demande: 12.07.2006
(73) Titulaire: Joalpe Industria de Expositores, S.A., 6200 Tortosendo (PT)
(72) Inventeur: ALVES, Manuel, 6200 Tortosendo (PT)
(74) Mandataire: Duthoit, Michel Georges André
(86) Numéro de dépôt international: PCT/EP2004/014084
(87) Numéro de publication internationale: WO 2005/045791

(56) Documents cités:
- EP-A- 1 314 382
- DE-U- 20 302 350
- US-A- 5 375 357
- US-A- 6 119 990
- US-B1- 6 571 498

## Description

La présente invention concerne un dispositif d'affichage, notamment utilisé pour maintenir des afficheurs électroniques ou encore pour disposer de simples étiquettes.

Les dispositifs et systèmes d'affichage sont utilisés principalement dans les magasins, grandes surfaces ou autres, afin de présenter des étiquettes comportant des informations, notamment le prix des articles à la vue des clients.

En général, les articles sont stockés sur deux types de rayonnage dans les surfaces de vente. Ils peuvent être simplement posés sur un étage de rayon ou encore être pendus à des crochets se présentant sous la forme d'une barre supportrice montée en porte-à-faux à une paroi ou un mur et présentant à son extrémité une barre arrêtoir perpendiculaire.

Les dispositifs d'affichage sont alors généralement solidarisés sur deux types de crampons de solidarisation correspondants. Ils sont, soit fixés dans un rail encore appelé crampon à rayon, dans le cas d'une simple étagère, ou ils sont fixés à ladite barre perpendiculaire desdits crochets, encore appelés crampon à crochet.

Suivant la hauteur du support des articles, dans un souci d'ergonomie et de visibilité, lesdits dispositifs d'affichage doivent idéalement pouvoir être vus par les consommateurs suivant une position moyenne qui doit rester la même pour tous les articles. Le consommateur doit pouvoir avoir accès à l'information sans devoir se baisser pour lire l'étiquette et notamment le prix des articles présentés sur un support inférieur, ou encore s'approcher du support le plus haut.

II est donc avantageux que les prix soient donc affichés et orientés vers le bas dans le cas des étagères supérieures et orientés vers le haut dans le cas des étagères inférieures pour être vus d'une position moyenne.

On connaît un dispositif d'affichage, apte à être fixé à un rail ou crampon de rayon, et présentant des moyens pour être inclinés suivant une position intermédiaire orientée vers le haut, voir par exemple le document US-A-5 375 357 qui est considéré comme étant l'état de la technique le plus proche. Néanmoins, dans le cas des étagères à plusieurs rayons, telles que l'on en trouve dans les grandes surfaces, ce dispositif présente une variabilité d'orientation trop limitée. En outre, s'il est adapté pour orienter l'étiquette de prix suivant un angle convenable de vision pour certaines des étagères inférieures, il ne permet pas d'orienter notamment vers le bas, l'étiquette de prix pour les étagères supérieures.

De plus, de tels dispositifs d'affichage ne sont compatibles qu'avec un crampon de solidarisation avec un rail et ne permet pas d'être adapté aux autres supports de fixation existants, tels que des crochets de suspension.

Par ailleurs, le prix et autres informations peuvent être désormais exposés par des afficheurs électroniques, pouvant avoir des dimensions différentes suivant le dispositif. De tels dispositifs d'affichage électroniques n'ont pas de moyen pour être adaptés suivant les différentes configurations d'afficheurs.

Ainsi, un chef de rayon, ayant plusieurs éléments de structures différentes à afficher sur différents types de crampon de fixation, devrait suivant les dispositifs disponibles de l'état de la technique, disposer un dispositif d'affichage différent pour chaque combinaison ; élément à afficher, crampon de rayon.

La présente invention se propose donc de pallier les inconvénients précités. En particulier, un but de l'invention est de fournir un dispositif d'affichage, apte à s'orienter vers le haut ou vers le bas suivant un angle de vision convenable, et pouvant, en outre, être modulable suivant le type de crampon de fixation et d'élément à exposer.

Un autre but de l'invention est de proposer un dispositif d'affichage qui peut être facilement et rapidement assemblé.

Un autre but de l'invention est de proposer un dispositif d'affichage présentant des moyens de fixation antivol.

D'autres buts et avantages de l'invention apparaîtront au cours de la description qui va suivre, qui n'est donnée qu'à titre indicatif, et qui n'a pas pour but de la limiter.

Selon l'invention, le dispositif d'affichage, notamment pour l'affichage électronique des prix, apte à pouvoir orienter un élément à afficher suivant un angle de vision, présentant :
- des premiers moyens de fixation à un crampon de solidarisation au rayonnage,
- des seconds moyens de fixation,
- une pièce intermédiaire apte à coopérer avec lesdits seconds moyens de fixation, présentant des moyens pour maintenir un élément à afficher,
- des moyens de rotation et des moyens d'indexation faisant interface entre lesdits premiers moyens de fixation au crampon de solidarisation et lesdits seconds moyens de fixation.

L'invention sera mieux comprise à la lecture de la description suivante, accompagnée des dessins en annexe qui en font partie intégrante et parmi lesquels :
- la figure 1 est une vue en perspective d'un dispositif d'affichage selon l'invention monté sur un rail suivant un premier mode de réalisation,
- la figure 2 est une vue en perspective d'un dispositif conforme à l'invention monté sur un crampon à crochets suivant un deuxième mode de réalisation,
- la figure 3 est une vue en perspective de dessus d'un dispositif conforme à l'invention suivant un troisième mode de réalisation,
- la figure 4 est une vue en perspective de dessous du dispositif conforme à l'invention illustré à la figure 3,
- la figure 5 est une vue de côté du dispositif conforme à l'invention illustré à la figure 3,
- la figure 6 est une vue suivant la coupe VI-VI conforme à l'invention illustré à la figure 5,
- la figure 7 est une vue de côté d'un dispositif monté sur un crampon à crochets conforme à l'invention suivant un quatrième mode de réalisation,
- la figure 8 est une vue en perspective du dessous du dispositif conforme à l'invention illustré à la figure 7,
- la figure 9 est une vue en perspective du dessus du dispositif conforme à l'invention illustré à la figure 7,
- la figure 10 est une vue en perspective de moyens de fixation à un rail par came pivotante,
- la figure 11 est une vue en perspective d'un cavalier illustré à la figure 10,
- la figure 12 est une en perspective d'une came pivotante illustrée à la figure 10.

L'invention concerne un dispositif d'affichage, notamment pour l'affichage électronique des prix, apte à pouvoir orienter un élément à afficher suivant un angle de vision.

Le dispositif comprend, tout d'abord d'une part, des premiers moyens de fixation 1, 3, 30 à un crampon de solidarisation 11, 23, 24 au rayonnage, et d'autre part, des seconds moyens de fixation 18, notamment à l'élément affiché,.

En outre, selon l'invention, le dispositif comporte des moyens de rotation 4, 5 et/ou des moyens d'indexation 17, 22 faisant interface entre lesdits premiers moyens de fixation au crampon de solidarisation et lesdits seconds moyens de fixation à l'élément à afficher.

Selon un premier mode de réalisation du dispositif conforme à l'invention, notamment illustré à la figure 1, lesdits premiers moyens de fixation comportent un cavalier 1 présentant une structure en C 2, 17, maintenu et apte à coulisser avec une structure en Ω d'un rail 11 fixé au rayonnage.

La structure en C peut notamment se présenter sous la forme de deux jambes 2 s'éloignant du dos d'un cavalier 1, l'extrémité des jambes 2 étant maintenue avec la structure en Ω d'un rail 11 par des profilés 12.

Ce système de fixation à un crampon de rayon peut avantageusement, lors de la mise en oeuvre de l'information à afficher, notamment des étiquettes de prix, être déplacé et coulisser sur le rail, le dispositif d'affichage étant positionné devant la rangée d'articles concernés.

Selon un mode de réalisation illustré aux figures 3 à 6 notamment, lorsque le dispositif est correctement positionné sur le crampon à rayon, les premiers moyens de fixation 1 peuvent être solidarisés de façon à interdire tout déplacement dudit cavalier 1 suivant ledit rail 11 avec des moyens de freinage 13. Ces moyens de freinage 13 constituent par ailleurs un moyen antivol.

Selon un mode de réalisation de l'invention, les moyens de freinage se présentent sous la forme d'une serrure rotative 13 interdisant tout déplacement dudit cavalier 1 suivant le rail 11. Ladite serrure rotative 13 est constituée d'un corps cylindrique 15 présentant à son extrémité basse une base 14 de dimension supérieure. Ladite base 14 est de forme générale rectangulaire avec deux grands côtés de longueur légèrement supérieure à la distance séparant les jambes 2 du cavalier 1. Les deux petits côtés sont de longueur inférieure à la distance séparant les bords des profilés 12 du rail 11. Cette serrure rotative 13 est située dans l'évidement créé entre les jambes 2 du cavalier 1, le dos du cavalier 17 et le rail 11. Ledit corps cylindrique 15 de la serrure rotative 13 traverse et dépasse du dos du cavalier 17 par l'extrémité haute du corps cylindrique 15. La serrure rotative 13 présente à cette extrémité une tête apte à recevoir une clé d'actionnement. Ladite tête peut notamment présenter une empreinte 16, notamment de forme hexagonale, apte à coopérer avec une clé Allen.

Ladite serrure 13 vient, lorsqu'elle est tournée presser l'extrémité basse desdites jambes 2 contre les profilés 12 dudit rail 11, par l'intermédiaire d'un chanfrein au niveau de la base 14. L'action exercée par les jambes 2 sur lesdits profilés 12 engendre, grâce au phénomène de friction, des efforts transversaux à cette ligne d'action, qui s'opposent à tout déplacement du cavalier 1 suivant ledit rail 11.

Selon un autre mode de réalisation de fixation à un rail, illustré aux figures 10 à 12, le cavalier 1' n'est pas maintenu directement par les profilés 12 du rail 11. Les moyens de fixation du cavalier 1' au rail 11 sont alors constitués, de manière connue, par une came pivotante 80 présentant une base 82 de forme générale rectangulaire, et apte à se bloquer dans le rail 11. Ladite base 82 présente deux petits côtés de longueur inférieure à la distance séparant les bords des profilés 12 du rail 11, de telle façon à pouvoir être insérés longitudinalement dans le rail.

Ladite base 82 présente deux grands côtés de longueur supérieure à la distance séparant les bords des profilés 12 du rail 11 et inférieure à la largeur maximale dans le rail.

Selon un mode de réalisation, ladite base 82 présente, notamment au niveau de ses extrémités, des moyens 83 de rehaussement constitués par des parties chanfreinées et aptes à coopérer, lorsque la came 80 est tournée de 90 °, par friction avec les ailes inférieures des profilés 12 du rail 11.

Un corps cylindrique en deux parties 84, 86 s'élève de ladite base 82 et constitue au niveau d'un rétrécissement de section 85 une surface d'appui pour le cavalier 1'.

La partie supérieure 86 du corps cylindrique présente radialement deux oreilles diamétralement opposées, qui peuvent traverser une ouverture correspondante 40 dans le dos du cavalier 1'. Lorsque la came 80 est tournée, lesdites oreilles 81 font saillie avec le dos du cavalier 1' pour retenir ce dernier. L'extrémité de la partie supérieure 86 du corps cylindrique, peut présenter avantageusement une empreinte 16, notamment apte à recevoir une clé Allen.

Avantageusement, le cavalier 1' peut présenter deux bords 2' longitudinaux aptes à coopérer avec les bords des profilés 12 du rail 11, afin de centrer ledit cavalier 1' au rail 11.

Selon un autre mode de réalisation du dispositif conforme à l'invention, notamment illustré à la figure 2, lesdits premiers moyens de fixation sont aptes à être fixés à un crampon à crochets. Ils se présentent alors sous la forme d'une mâchoire élastique 3 à l'intérieur de laquelle est insérée par déformation élastique la barre arrêtoir 23 perpendiculaire de la barre supportrice 24 d'un crampon à crochets.

Cette mâchoire élastique 3 a une forme générale cylindrique et présente une ouverture dans le sens de la longueur de dimension inférieure au diamètre intérieur de la mâchoire cylindrique 3. Le diamètre intérieur de ladite mâchoire 3 peut être avantageusement légèrement inférieur au diamètre de la barre arrêtoir 23, afin de maintenir une pression contre cette dernière.

De plus, selon un mode de réalisation, afin d'interdire toute rotation des premiers moyens de fixation 3 autour de ladite barre arrêtoir 23, la mâchoire 3 présente une surface 20 sur laquelle vient s'appuyer l'extrémité de la barre supportrice 24 et une butée 19 pour interdire la rotation dans l'autre sens qui vient de même en contact avec ladite barre supportrice 24.

Le dispositif conforme à l'invention présente des moyens de rotation faisant interface entre les premiers et les seconds moyens de fixation.

Selon un mode de réalisation du dispositif conforme à l'invention, les moyens de rotation sont constitués par un axe d'articulation 5 solidaire des premiers moyens de fixation 1, 3 et une pièce d'articulation 4, en libre rotation autour dudit axe d'articulation 5. Selon ce mode de réalisation, l'élément à afficher peut être orienté de façon continue par rapport auxdits premiers moyens de fixation.

Selon un mode de réalisation de l'invention, l'axe d'articulation se présente sous la forme d'une barre 5 transversale à deux flancs 6 s'éloignant des premiers moyens de fixation.

Le dispositif conforme à l'invention peut présenter des moyens d'indexation 7, 22 faisant interface entre les premiers et seconds moyens de fixation.

Selon un mode de réalisation, les moyens d'indexation sont situés sur la pièce d'articulation 4, qui prend la forme d'un pignon denté 7, monté en libre rotation autour d'un axe d'articulation, notamment la barre 5 solidaire des premiers moyens de fixation, les dents dudit pignon 7 coopérant avec un cliquet 22 assujetti aux premiers moyens de fixation. Ainsi, le nombre de dents définit le nombre de positions angulaires d'indexation de l'élément à afficher.

Selon un autre mode de réalisation, afin de pouvoir être assemblé par déformation élastique, encore appelé système de clip, le pignon denté présente une ouverture droite 8 suivant l'axe de rotation de dimension 9, inférieure au diamètre 11 intérieur dudit pignon denté 7, de telle façon que ladite barre transversale 5 peut être insérée par déformation élastique à l'intérieur dudit pignon 7.

Selon un mode de réalisation tel qu'illustré à la figure 3 ou 7, lesdits seconds moyens de fixation 18 sont solidaires à au moins une projection 25 s'éloignant de ladite pièce d'articulation. Dans le cas où la pièce d'articulation se présente sous la forme d'un pignon denté 7 avec une ouverture 8, là au moins une projection est avantageusement située près du bord de l'ouverture 8 afin de préserver un débattement angulaire maximum.

Malgré la présence de cette ouverture 8, ledit pignon denté 7 peut présenter avantageusement une denture radiale suffisante au moins sur un arc de cercle supérieur à la moitié de la circonférence dudit pignon 7 pour l'indexation de position angulaire autorisant un débattement supérieur à 180 °. Cette caractéristique permet une grande variabilité de l'élément à afficher et notamment des orientations vers le bas et vers le haut en référence à un plan horizontal. Ainsi l'élément à afficher peut être orienté vers le bas pour des étagères hautes et vers le haut pour des étagères basses.

Le dispositif conforme à l'invention présente des seconds moyens de fixation 18.

Selon un mode de réalisation tel qu'illustré à la figure 7, lesdits seconds moyens de fixation 18 se présentent sous la forme d'un système de clip. Ce système de clip peut être avantageusement irréversible afin de prévenir contre le vol.

Selon ce mode réalisation, le système de clip, pour chaque projection 25 prend la forme de deux dents 29 opposées dépassant de l'avant et de chaque côté de ladite projection 25, de forme générale triangulaire rectangle. La pièce coopérant avec ce système de clip présente alors deux prises femelles coopérant avec les dents 29 et deux flancs 28, lesdits flancs présentant un rebord 32 coopérant avec les dents 29. Ce système de clip est alors inséré par déformation des deux flancs 28, ledit rebord 32 laissant passer et faisant contact avec l'hypoténuse des dents 29, et venant en fin de course en butée contre l'arête perpendiculaire à la projection 25 des dents 29 afin d'interdire tout recul.

Selon un autre mode de réalisation tel qu'illustré à la figure 3, les seconds moyens de fixation 18 se présentent sous la forme d'une pièce rectangulaire 27 perpendiculaire à une projection 25. L'élément à fixer présente alors deux profilés 21, la pièce rectangulaire étant insérée entre ces profilés 21 et le dos de l'élément à afficher et est apte à coulisser jusqu'à une position convenable.

Les seconds moyens de fixation 18 peuvent se présenter sous plusieurs formes et coopérer avec un élément à afficher. Cela suppose que lesdits éléments à afficher présentent des moyens de fixation compatibles avec lesdits seconds moyens de fixation 18. Pour pallier à ce problème, une pièce intermédiaire 26 faisant interface entre la pièce d'articulation et l'élément à afficher coopère avec les seconds moyens de fixation 8 et présente des moyens pour maintenir un élément à afficher. Cette pièce intermédiaire 26 est adaptable suivant l'élément à afficher.

Selon un mode de réalisation de l'invention, la pièce intermédiaire présente un fond 30 et deux flancs 31, l'élément à afficher étant encastré par déformation des flancs 31 contre ledit fond 30.

Ainsi, le dispositif conforme à l'invention permet d'orienter un élément à afficher suivant un angle de vision convenable, vers le haut ou vers le bas, et peut être avantageusement modulable, pouvant être décliné indéfiniment suivant le crampon de solidarisation et l'élément à afficher.

Un chef de rayon peut notamment disposer d'un choix de pièces présentant les premiers moyens de fixation suivant le crampon de solidarisation, d'un choix de pièces intermédiaires 6 suivant l'élément à afficher et d'un stock de pièces d'articulation 4 standard. II peut alors assembler un dispositif d'affichage en fonction du crampon de solidarisation et de l'élément à afficher.

Une matière plastique peut être utilisée pour la fabrication des pièces de ce dispositif, la matière plastique ayant des caractéristiques élastiques adaptées au système de clip. Ces pièces peuvent alors être produites en grande quantité et à faible coût par les procédés communs de fabrication et de traitement de la matière plastique, tels que le moulage par injection, notamment pour les thermoplastiques.

Naturellement, d'autres modes de réalisation, à la portée de l'homme de l'art, auraient pu être envisagés sans pour autant sortir du cadre de la présente demande tel que défini par les revendications ci-après.

## Revendications

1. Dispositif d'affichage, notamment pour l'affichage électronique des prix, apte à pouvoir orienter un élément à afficher suivant un angle de vision, présentant :
- des premiers moyens (1 ; 3 ; 30) de fixation à un crampon de solidarisation (11 ; 23, 24) au rayonnage,
- des seconds moyens de fixation (18),
- des moyens de rotation (4, 5) et des moyens d'indexation (7, 22) faisant interface entre lesdits premiers moyens de fixation (1, 3) au crampon de solidarisation (11 ; 23, 24) et lesdits seconds moyens de fixation (18) **caractérisé par le fait qu'**il comporte une pièce intermédiaire (26) apte à coopérer avec lesdits seconds moyens de fixation (18), ladite pièce (26) présentant des moyens pour maintenir ledit élément à afficher.

2. Dispositif selon la revendication 1, dans lequel les premiers moyens de fixation comportent un cavalier (1) présentant une structure en C (2, 17), maintenue et apte à coulisser avec une structure en Ω d'un rail (11) fixé au rayonnage.

3. Dispositif selon la revendication 2, dans lequel les premiers moyens de fixation présentent des moyens de freinage (13) interdisant tout déplacement dudit cavalier (1) suivant ledit rail (11).

4. Dispositif selon la revendication 3, dans lequel les moyens de freinage se présentent sous la forme d'une serrure rotative (13) de telle façon que :
- la serrure rotative est constituée d'un corps cylindrique (15) présentant une base (14) de dimension supérieure insérée dans l'évidement créé entre des jambes (2) du cavalier (1), un dos de cavalier (17) et le fond du rail (11), le corps cylindrique (15) dépassant du dos du cavalier (17) par une ouverture,
- le corps cylindrique (15), dépassant de l'ouverture présente une tête (16) apte à recevoir une clé, notamment hexagonale, et à tourner ladite base (14) venant à un certain angle presser lesdites jambes (2) du cavalier (1) contre les parois du rail (11).

5. Dispositif selon la revendication 1, dans lequel les premiers moyens de fixation comportent une mâchoire élastique (3) à l'intérieur de laquelle est insérée par déformation élastique une barre arrêtoir (23) perpendiculaire à une barre supportrice (24) d'un crampon à crochets.

6. Dispositif selon la revendication 5, dans lequel la mâchoire élastique (3) présente une surface (20) et une butée (19) faisant contact avec la barre supportrice (24) d'un crampon à crochets afin d'interdire toute rotation de ladite mâchoire (3) autour de la barre arrêtoir (23) perpendiculaire d'un crampon à crochets.

7. Dispositif selon la revendication 1, dans lequel les moyens de rotation sont constitués par :
- un axe d'articulation (5) solidaire des premiers moyens de fixation (1, 3),
- une pièce d'articulation (4) en libre rotation autour dudit axe d'articulation (5).

8. Dispositif selon la revendications 7, dans lequel l'axe d'articulation se présente sous la forme d'une barre (5) transversale à deux flancs (6) s'éloignant des premiers moyens de fixation (1, 3).

9. Dispositif selon la revendication 7, dans lequel les moyens d'indexation sont situés sur la pièce d'articulation (4) qui prend la forme d'un pignon denté (7), les dents du pignon étant aptes à coopérer avec un cliquet (22) solidaire desdits premiers moyens de fixation (1, 3).

10. Dispositif selon les revendications 8 et 9, dans lequel ledit pignon denté (7) présente une ouverture droite (8) suivant l'axe de rotation du pignon de dimension (9), inférieure au diamètre (10) intérieur dudit pignon denté (7), de telle façon que ladite barre transversale ((5) peut être insérée par déformation élastique à l'intérieur dudit pignon (7).

11. Dispositif selon la revendication 7, dans lequel les seconds moyens de fixation (18) sont solidaires à au moins une projection (25) s'éloignant de ladite pièce d'articulation (4).

12. Dispositif selon la revendication 11, dans lequel les seconds moyens de fixation (18) se présentent sous la forme d'un système de clips.

13. Dispositif selon la revendication 12, dans lequel le système de clips, pour chaque projection (25), prend la forme de deux dents (29) opposées dépassant de l'avant et de chaque côté de ladite projection (25), ce système de clip étant apte à être positionné suivant des prises femelles et à coopérer par déformation élastique de deux flancs (28), lesdits flancs (28) présentant un rebord (32) faisant contact avec les dents (29).

14. Dispositif selon la revendication 11, dans lequel les seconds moyens de fixation se présentent sous la forme d'une pièce rectangulaire (27) perpendiculaire à une projection (25), ladite pièce rectangulaire (27) étant insérée et maintenue par deux profilés (21) d'un élément à fixer.

15. Dispositif selon la revendication 1, dans lequel l'élément à afficher est encastré dans la pièce intermédiaire (26) contre un fond (30) et entre deux flancs (31) de la pièce intermédiaire (26).

16. Dispositif selon la revendication 1, dans lequel les premiers moyens de fixation sont constitués par une came pivotante (80) apte à venir se bloquer par friction au niveau des profilés (12) d'un rail (11).

## Claims

1. A display device, in particular for electronic price display, capable of orienting an item to be displayed according to a viewing angle, including:
- first means (1 ; 3 ; 30) for attachment to an interconnection stud (11 ; 23, 24) to the shelving,
- second fastening means (18),
- rotary means (4, 5) and indexing means (7, 22) forming an interface between said first fastening means (1, 3) to the interconnection stud (11; 23, 24) and said second fastening means (18), **characterised in that** it includes an intermediate part (26) capable of co-operating with said second fastening means (18), said part (26) including means for holding said element to be displayed.

2. A device according to claim 1, wherein the first fastening means include a jumper (1) including a C-shaped structure (2, 17), held and capable of sliding with an ∑-shaped structure of a rail (11) attached to the shelving.

3. A device according to claim 2, wherein said first fastening means include braking means (13) prohibiting any displacement of said jumper (1) along said rail (11).

4. A device according to claim 3, wherein the braking means are in the form of a rotary lock (13) so that :
- the rotary lock consists of a cylindrical body (15) including a base (14) of greater size inserted into the recess provided between legs (2) of the jumper (1), a jumper back (17) and the bottom of the rail (11), the cylindrical body (15) protruding from the back of the jumper (17) through an opening,
- the cylindrical body (15), protruding from the opening includes a head (16) capable of accommodating a key, in particular hexagonal, and of rotating said base (14) situated at a certain angle to press said legs (2) of the jumper (1) against the walls of the rail (11).

5. A device according to claim 1, wherein the first fastening means include an elastic jaw (3) inside which is inserted by elastic deformation a stopping bar (23) perpendicular to a supporting bar (24) of a hooked stud.

6. A device according to claim 5, wherein the elastic jaw (3) includes a surface (20) and a stop (19) making contact with the supporting bar (24) of a hooked stud in order to prevent any rotation of said jaw (3) around the stopping bar (23) perpendicular to a hooked stud.

7. A device according to claim 1, wherein the rotary means consist of :
- a pivot pin (5) interconnected with the first fastening means (1,3),
- a pivot part (4) rotating freely around said pivot pin (5).

8. A device according to claim 7, wherein the pivot pin is in the form of a transversal bar (5) with two flanks (6) coming away from the first fastening means (1, 3).

9. A device according to claim 7, wherein the indexing means are situated on the pivot part (4) which takes on the form of a toothed gear (7), the teeth of the gear being capable of co-operating with a ratchet (22) interconnected with said first fastening means (1, 3).

10. A device according to claims 8 and 9, wherein said toothed gear (7) includes a straight opening (8) along the rotary axis of the gear of size (9), smaller than the diameter (10) inside said toothed gear (7), so that said transversal bar ((5) may be inserted by elastic deformation inside said gear (7).

11. A device according to claim 7, wherein said second fastening means (18) are interconnected to at least one projection (25) coming away from said pivot part (4).

12. A device according to claim 11, wherein said second fastening means (18) are in the form of a system of clips.

13. A device according to claim 12, wherein the system of clips, for each projection (25), is in the form of two opposite teeth (29) protruding forward and on both sides of said projection (25), such system of clips being capable of assuming a position according to female sockets and of co-operating by elastic deformation of two flanks (28), said flanks (28) including a rim (32) making contact with the teeth (29).

14. A device according to claim 11, wherein the second fastening means are in the form of a rectangular part (27) perpendicular to a projection (25), said rectangular part (27) being inserted and held by two profiles (21) of an element to be attached.

15. A device according to claim 1, wherein the element to be displayed is nested into the intermediate part (26) against a bottom (30) and between two flanks (31) of the intermediate part (26).

16. A device according to claim 1, wherein the first fastening means consist of a pivoting cam (80) capable of being locked by friction at the profiles (12) of a rail (11).

## Patentansprüche

1. Anzeigevorrichtung insbesondere für die elektronische Anzeige von Preisen, geeignet, um ein anzuzeigendes Element nach einem Beobachtungswinkel richten zu können, aufweisend :
- erste Mittel (1, 3, 30) zur Befestigung mit einer Krampe (11, 23, 24) zur festen Verbindung am Gestelle,
- zweite Befestigungsmittel (18),
- Drehmittel (4, 5) und Indexierungsmittel (7, 22), die eine Schnittstelle zwischen den besagten ersten Mitteln zur Befestigung (1, 3) an der Krampe (11, 23, 24) zur festen Verbindung und den besagten zweiten Befestigungsmitteln (18) bilden,
**dadurch gekennzeichnet, daß** sie ein Zwischenstück (26) umfaßt, geeignet, um mit den besagten zweiten Befestigungsmitteln (18) zusammenzuwirken, wobei das besagte Stück (26) Mittel aufweist, um das besagte anzuzeigende Element zu halten.

2. Vorrichtung nach Anspruch 1, bei der die ersten Befestigungsmittel einen Reiter (1) umfassen, der eine C-förmige Struktur (2, 17) aufweist, die gehalten und geeignet ist, um entlang eines Ω-förmigen Struktur einer am Gestelle befestigten Gleitschiene (11) zu gleiten.

3. Vorrichtung nach Anspruch 2, bei der die ersten Befestigungsmittel Bremsmittel (13) aufweisen, die irgendwelche Bewegung des besagten Reiters (1) folgend der besagten Gleitschiene (11) verhindern.

4. Vorrichtung nach Anspruch 3, bei der die Bremsmittel als Drehschloß (13) ausgestaltet sind, derart, daß;
- das Drehschloß durch einen zylindrischen Körper (15) gebildet ist, der einen Unterteil (14) größerer Abmessung, eingefügt in der Aushöhlung, die zwischen den Füßen (2) des Reiters (1), einem Reiterrücken (17) und dem Boden der Gleitschiene (11) entsteht, aufweist, wobei der zylindrische Körper (15) über dem Rücken des Reiters (17) hinaus durch eine Öffnung gelangt,
- der zylindrische Körper (15), der durch die Öffnung emporgelangt, einen Kopf (16) aufweist, geeignet, um einen insbesondere sechseckigen Schlüssel aufzunehmen und den besagten Unterteil (14) zu drehen, der die besagten Füße (2) des Reiters (1) nach einem gewissen Winkel gegen die Wände der Gleitschiene (11) preßt.

5. Vorrichtung nach Anspruch 1, bei der die ersten Befestigungsmittel eine elastische Spannbacke (3) umfassen, in deren Inneren durch elastische Verformung eine Arretierstange (23) senkrecht zu einer Trägerstange (24) einer Krampe mit Haken eingefügt ist.

6. Vorrichtung nach Anspruch 5, bei der die elastische Spannbacke (3) eine Oberfläche (20) und einen Anschlag (19), die mit der Trägerstange (24) einer Krampe mit Haken in Berührung kommen, um irgendwelche Drehung der besagten Spannbacke (3) um die Arretierstange (23) senkrecht zu einer Krampe mit Haken zu verhindern, aufweist.

7. Vorrichtung nach Anspruch 1, bei der die Drehmittel durch Folgendes gebildet sind :
- eine Drehwelle (5), die mit den ersten Befestigungsmitteln (1, 3) fest verbunden ist,
- ein Stück zur gelenkigen Verbindung (4), frei drehend um die besagte Drehwelle (5).

8. Vorrichtung nach Anspruch 7, bei der die Drehwelle als eine Querstange (5) mit zwei seitlichen Flächen (6), die sich von den ersten Befestigungsmitteln (1, 3) entfernen, ausgestaltet ist.

9. Vorrichtung nach Anspruch 7, bei der die Indexierungsmittel am Stück zur gelenkigen Verbindung (4) angeordnet sind, das die Form eines Zahntriebes (7) annimmt, wobei die Zähne des Getriebezahnrades geeignet sind, um mit einer Sperrklinke (22) zusammenzuwirken, die mit den besagten ersten Befestigungsmitteln (1, 3) fest verbunden ist.

10. Vorrichtung nach den Ansprüchen 8 und 9, bei der der besagte Zahntrieb (7) eine gerade Öffnung (8) aufweist, folgend der Drehachse des Getriebezahnrades, mit einer Abmessung (9), die kleiner ist als der innere Durchmesser (10) des besagten Zahntriebes (7), derart, daß die besagte Querstange (5) durch elastische Verformung in das Innere des besagten Getriebezahnrades (7) eingefügt werden kann.

11. Vorrichtung nach Anspruch 7, bei der die zweiten Befestigungsmittel (18) mit wenigstens einem Vorsprung (25), der sich von dem Stück zur gelenkigen Verbindung (4) entfernt, fest verbunden sind.

12. Vorrichtung nach Anspruch 11, bei der die zweiten Befestigungsmittel (18) als ein System zur Klemmverbindung ausgestaltet sind.

13. Vorrichtung nach Anspruch 12, bei der das System zur Klemmverbindung für jeden Vorsprung (25) die Form von zwei entgegengesetzten Zähnen (29) annimmt, die vor dem und auf jeder Seite des besagten Vorsprungs (25) vorspringen, wobei dieses System zur Klemmverbindung geeignet sei, um folgend den Steckbüchsen positioniert zu werden und durch elastische Verformung zweier seitlichen Flächen (28) zusammenzuwirken, wobei die besagten seitlichen Flächen (28) einen Rand (32) aufweisen, der mit den Zähnen (29) in Berührung kommt.

14. Vorrichtung nach Anspruch 11, bei der die zweiten Befestigungsmittel als ein rechteckiges, zu einem Vorsprung (25) senkrechtes Stück (27) ausgestaltet sind, wobei das besagte rechteckige Stück (27) eingefügt und durch zwei Profile (21) eines zu befestigenden Elements gehalten ist.

15. Vorrichtung nach Anspruch 1, bei der das anzuzeigende Element in dem Zwischenstück (26) gegen einen Boden (30) und zwischen zwei seitlichen Flächen (31) des Zwischenstücks (25) eingefügt ist.

16. Vorrichtung nach Anspruch 1, bei der die ersten Befestigungsmittel durch einen Drehnocken (80) gebildet sind, geeignet, um sich durch Reibung im Bereich der Profile (12) einer Gleitschiene (11) zu sperren.
